# EUROPÄISCHE PATENTSCHRIFT

(11) **EP 2 310 598 B1**
(45) Veröffentlichungstag und Bekanntmachung des Hinweises auf die Patenterteilung: **20.12.2017**
(21) Anmeldenummer: 09777778.3
(22) Anmeldetag: 10.08.2009
(51) Int. Cl.: E05B 27/02, E05B 27/06, E05B 19/06

(54) **ZYLINDERSCHLOSS MIT ZYLINDERGEHÄUSE UND FLACHSCHLÜSSEL FÜR EIN ZYLINDERSCHLOSS**
CYLINDER LOCK WITH CYLINDER HOUSING AND FLAT KEY FOR A CYLINDER LOCK
SERRURE A POMPE COMPORTANT UN BOITIER CYLINDRIQUE ET CLE PLATE POUR UNE SERRURE A POMPE

(30) Priorität: 12.08.2008 AT 12562008
(43) Veröffentlichungstag der Anmeldung: 20.04.2011
(73) Patentinhaber: EVVA Sicherheitstechnologie GmbH, 1120 Wien (AT)
(72) Erfinder: BAUMHAUER, Walter, A-1160 Wien (AT)
(74) Vertreter: Puchberger & Partner Patentanwälte
(86) Internationale Anmeldenummer: PCT/EP2009/005786
(87) Internationale Veröffentlichungsnummer: WO 2010/017941

(56) Entgegenhaltungen:
- EP-A2- 1 482 109
- WO-A1-99/23333
- AT-B1- 503 166
- AT-U1- 2 535
- CN-U- 2 089 042
- CN-Y- 2 627 151
- DE-A1- 2 533 494
- DE-U1- 29 922 815
- US-A1- 2005 061 043

## Beschreibung

Die Erfindung betrifft ein Zylinderschloss mit Zylinderkern und Gehäuse, in dem federbelastete Zuhaltestifte, umfassend Gehäusestifte und Zylinderkernstifte, zum Abfragen von am Schlüssel befindlichen Einschnittfräsungen vorgesehen sind, wobei die Zylinderkernstifte an dem in den Schlüsselkanal ragenden Ende als Abtastfortsätze ausgebildet sind, die schmäler als der Durchmesser des Zylinderkernstifts sind und in Längsrichtung des Schlüsselkanals ausgerichtet sind, wobei zumindest zwei Zylinderkernstifte voneinander unterschiedliche entweder mittig entlang der Mittellängsebene des Schlüsselkanals oder links oder rechts parallel in einem Abstand versetzt dazu angeordnete Abtastfortsätze aufweisen, welche zum Abtasten von Einschnittfräsungen an der/den Schlüsselschmalseite/n vorgesehen sind.

Aus der AT 503 166 A1 ist ein Zylinderschloss mit einem Flachschlüssel bekannt, welches die oben genannten Merkmale aufweist. Bei diesem Schloss ist eine Erhöhung der Variationszahl aufgrund der unterschiedlichen Abtastmöglichkeiten auf den Schlüsselschmalseiten zwar gegeben, jedoch kann pro Abtastposition immer nur eine Position abgefragt werden. Eine weitere Erhöhung der Variationsmöglichkeiten der Einschnittfräsungen oder Profilnuten am Schlüssel würde im Normalfall jedoch dazu führen, dass die Konstruktion des Schlosses immer aufwendiger wird, was sowohl nachteilig für die Funktionssicherheit des Schlosses ist, als auch zu höheren Produktionskosten führt.

Weitere gattungsgemäße Zylinderschlösser und Flachschlüssel sind aus den Druckschriften AT 503 166 B, US 2005/061043 A, DE 299 22 815 U1, CN 2 627 151 Y und CN 2 089 042 U bekannt.

Die Erhöhung der Variationszahl am Flachschlüssel ist für gewöhnlich nur durch Einsatz verschiedenster Fräsmaschinen bzw. der Bearbeitung des Rohlings in mehreren Schritten auf unterschiedlichen Maschinen möglich, wodurch auch hier die Kosten für den einzelnen Schlüssel wesentlich höher ausfallen.

Es ist somit Aufgabe der Erfindung ein Schloss zu schaffen, welches die Variationsmöglichkeiten des oben genannten Schlosses wesentlich erhöht, sowie einen Schlüssel zu schaffen der ebenfalls bei gleichem Konstruktionsaufwand eine wesentlich höhere Variationsmöglichkeit bei der Kodierung des Schlüssels aufweist. Ferner soll natürlich eine erhöhte Funktionssicherheit gegeben sein und die gesamten Herstellungskosten gering gehalten werden.

Dies wird durch ein erfindungsgemäßes Zylinderschloss gemäß Anspruch 1 erreicht.

Zum Abfragen der Kernstifte besitzen diese an ihren vom Schlüsselkanal abgewandten Flanken wenigstens eine Freigabenut für den Eingriff eines Abtastzapfens eines Sperrelements, wobei das Sperrelement weiters einer Rastausnehmung des Zylindergehäuses zugeordnet ist. Somit kann nur bei korrektem Schlüssel der Abtastzapfen des Sperrelements in die Freigabenut des Kernstiftes eindringen, wodurch bei Verdrehen des Zylinderkerns das Sperrelement aus der Rastausnehmung des Zylindergehäuses herausbewegt werden kann.

Ferner ist es ein Merkmal der Erfindung, dass an mindestens einer Seite des Schlüsselkanals je eine Reihe von Kernstiften mit Abtastnocken vorgesehen ist, wobei in einer Reihe an einer Seite des Schlüsselkanals mindestens zwei, bevorzugt fünf, Kernstifte mit Abtastnocken angeordnet sind. Durch die Abtastnocken werden die randseitigen Einschnittfräsungen an der Schlüsselschmalseite abgefragt, wobei in einem herkömmlichen Zylinderschloss mit beispielsweise fünf Zylinderkernstiften und fünf seitlichen Kernstiften insgesamt zehn Abfragepositionen gleichzeitig abgefragt werden können, was die Variationsmöglichkeit des Schlosses wesentlich erhöht.

Ein weiteres Merkmal der Erfindung ist es, dass im Bereich einer Abtastposition zumindest ein Zylinderkernstift und zwei Kernstifte mit Abtastnocken angeordnet sind, wodurch das Schloss dazu geeignet ist, dass im Bereich dieser Position zumindest drei Einschnittfräsungen an der/den Schlüsselschmalseite/n abtastbar sind. Mit einer

Schließzylinderkonstruktion gemäß dem oben genannten Stand der Technik wird die Variationszahl des Schlüssels zwar dadurch erhöht, dass die Einschnittfräsungen nicht nur unterschiedliche Tiefe, sondern auch unterschiedliche Position quer zur Mittellängsebene an der Schmalseite des Schlüssels aufweisen können, jedoch kann bei einem derartigen Schloss immer nur eine Position im Bereich einer Abtastposition abgefragt werden. Mit dem erfindungsgemäßen Schließzylinder können bis zu drei Einschnittfräsungen an der Schlüsselschmalseite im Bereich einer Abtastposition abgefragt werden.

Gemäß einem weiteren Merkmal der Erfindung sind die Abtastfortsätze der Zylinderkernstifte als Stege ausgebildet, die in einem Normalabstand, parallel zur Mittellängsebene oder mittig entlang der Mittellängsebene anordbar sind. Die Abtastfortsätze der Zylinderkernstifte können ferner gleiche oder unterschiedliche Breiten aufweisen. Um das Verdrehen der Zylinderkernstifte zu verhindern, können die Zylinderkernstifte seitliche Fortsätze aufweisen, welche in entsprechenden Nuten im Zylinderkern angeordnet sind.

Ein weiteres Merkmal der Erfindung ist es, dass der Schlüsselkanal an seiner Einschuböffnung eine Steuerschräge aufweist, welche in einem Winkel größer als 0° und kleiner als 90° zur Senkrechten angeordnet ist, und welche eingerichtet ist, um mit an der Steuerspitze befindlichen Steuerradien zusammenzuwirken.

Die oben genannte Aufgabe wird ferner durch einen Flachschlüssel gemäß Anspruch 8 gelöst.

Passend zu dem oben beschriebenen Zylinderschloss weist ein erfindungsgemäßer Flachschlüssel zumindest im Bereich einer Abtastposition drei Einschnittfräsungen an einer Schlüsselschmalseite auf, was die Variationsmöglichkeiten des Flachschlüssels wesentlich erhöht. Die konkreten Abtastpositionen der Einschnittfräsungen sind in Längsrichtung des Schlüssels minimal zueinander versetzt, was die Sperrsicherheit des Schlosses erhöht und das Nachmachen des Schlüssels erschwert. Die randseitig gelegenen

Einschnittfräsungen weisen bevorzugt eine geringere Breite auf als die weiter innen gelegenen.

Ein weiteres Merkmal eines erfindungsgemäßen Flachschlüssels ist es, dass zumindest drei, vorzugsweise fünf voneinander in ihrem Normalabstand zur Mittellängsebene unterschiedliche, gegebenenfalls sich überschneidende Einschnittfräsungen vorgesehen sind. Die Einschnittfräsungen können eine Steuerfläche in Form eines Kreisbogenabschnittes aufweisen. Gemäß einem weiteren Merkmal ist zumindest eine Einschnittfräsung von zwei Rippen verbleibenden Schlüsselmaterials seitlich verdeckt. Dieses Merkmal erschwert zusätzlich das Nachmachen des Schlüssels.

Ferner ist es ein Merkmal eines erfindungsgemäßen Flachschlüssels, dass mehrere, vorzugsweise fünf Einschnittfräsungen an einem Rand der Schlüsselschmalseite in Form einer Steuerkurve angeordnet sind. Eine derartige Steuerkurve kann auch eine individualisierte Form haben und somit ein spezielles Kundenprofil aufweisen.

Gemäß einem weiteren Merkmal der Erfindung weist die Steuerkurve der randseitig gelegenen Einschnittfräsungen des Flachschlüssels eine Einlaufschräge an der Schlüsselspitze auf, welche in Bezug zur Längsachse einen größeren Winkel aufweist als die Einlaufschräge der näher an der Mittellängsebene gelegenen Steuerflächen, wobei ihr schlüsselspitzenseitiges Ende nahe der Längsachse des Schlüssels gelegen ist.

Weiters können die Schlüsselflachseiten Längsprofilnuten aufweisen. Zumindest zwei der Längsprofilnuten auf den gegenüberliegenden Schlüsselflachseiten können überlappend angeordnet sein.

Als ein weiteres Merkmal der Erfindung sind an der Schlüsselspitze Steuerradien vorgesehen, welche eingerichtet sind, um mit einer Steuerschräge an der Einschuböffnung des Zylinderschlosses zusammenzuwirken und somit die richtige Zentrierung des Flachschlüssels beim Einschieben zu verbessern.

Weitere Merkmale sind den beiliegenden Zeichnungen, den Ansprüchen sowie der Beschreibung zu entnehmen, wobei Fig. 1 einen Querschnitt durch ein erfindungsgemäßes Zylinderschloss darstellt.
Fig. 2 zeigt eine Aufsicht auf die Zylinderkernstifte und Kernstifte eines erfindungsgemäßen Zylinderschlosses, wobei das umliegende Schloss nicht gezeigt ist.
Fig. 3 zeigt eine perspektivische Ansicht von fünf Zylinderkernstiften sowie fünf Kernstiften und einem Sperrelement.
Fig. 4 zeigt eine Frontansicht eines Zylinderkernstifts sowie zweier Kernstifte, wobei das umliegende Zylinderschloss nicht gezeigt ist.
Fig. 5 zeigt eine seitliche Detailansicht eines erfindungsgemäßen Flachschlüssels.
Fig. 6 zeigt eine Detailaufsicht auf den Flachschlüssel aus Fig. 5.
Fig. 7 zeigt einen schematischen Längsschnitt durch einen Zylinderkern sowie einen an der Einschuböffnung angeordneten Flachschlüssel.
Fig. 8 zeigt eine perspektivische Detailansicht eines erfindungsgemäßen Flachschlüssels.

Das in Fig. 1 gezeigte Zylinderschloss weist ein Gehäuse 1 mit einem darin verdrehbar angeordneten Zylinderkern 2 auf. Zum Abtasten des im Schlüsselkanal 7 befindlichen Flachschlüssel sind geteilte Zuhaltestifte in Form von Gehäusestiften 3 und Zylinderkernstiften 4 vorgesehen, welche mittels einer Feder 5 in Richtung des Zylinderkerns 2 vorgespannt sind. Die Zylinderkernstifte 4 weisen an ihrem schlüsselkanalseitigen Ende Abtastfortsätze 8 auf, welche schmäler als die Schlüsselschmalseiten ausgebildet sind und in Längsrichtung des Schlüsselkanals 7 angeordnet sind.

Als zusätzliche Abtastelemente sind Kernstifte 6 zu beiden Seiten des Schlüsselkanals 7 angeordnet und mittels Federn vorgespannt. Mit in den Schlüsselkanal 7 ragenden Abtastnocken 9 tasten diese Kernstifte 6 die randseitig gelegenen Einschnittfräsungen an den Schlüsselschmalseiten ab.

Auf den schlüsselkanalabgewandten Flanken der Kernstifte 6 befinden sich Freigabenuten 10 in welche bei richtigem Schlüssel Abtastzapfen 11 eines Sperrelements 12 eingreifen können. Bei falsch eingeschobenen Schlüssel kann der Abtastzapfen 11 nicht in die Freigabenut der Kernstifte 6 aufgenommen werden und verbleibt somit in einer Rastausnehmung 13 im Gehäuse 1, wodurch das Schloss nicht verdreht werden kann.

Die Sperrsituation mit falsch eingeschobenen Schlüssel ist in der linken Hälfte der Fig. 1 gezeigt. Die Sperrsituation bei richtig eingeschobenen Schlüssel ist in der rechten Hälfte der Fig. 1 dargestellt.

Die Fig. 2 zeigt eine Aufsicht auf fünf Zylinderkernstifte 4 sowie zweimal fünf Kernstifte 6 in jener Form, wie sie in einem erfindungsgemäßen Zylinderschloss angeordnet sein können. Zur größeren Klarheit wurde das umliegende Zylinderschloss nicht gezeigt.

Wie aus der Fig. 2 ersichtlich können die Abtastfortsätze 8 der Zylinderkernstifte 4 mit unterschiedlichem Abstand zur Mittellängsebene des Schlüssels angeordnet sein. Im gezeigten Beispiel sind zwei Abtastfortsätze 8 mittig und drei Abtastfortsätze links bzw rechts der Mittellängsebene angeordnet. Zur weiteren Erhöhung der Variationsmöglichkeiten tasten die seitlichen Kernstifte 6 zusätzliche randseitig gelegene Einschnittfräsungen an der Schlüsselschmalseite ab. Wie in dem gezeigten Beispiel können somit im Bereich einer Abtastposition drei Einschnittfräsungen an der Schlüsselschmalseite gleichzeitig abgefragt werden, wobei in dem hier gezeigten Beispiel bei Besetzung sämtlicher Positionen fünfzehn Abfragepositionen an einer Schlüsselschmalseite möglich sind.

Fig. 3 zeigt eine perspektivische Ansicht der in Fig. 2 dargestellten Zylinderkernstifte 4 sowie einer Reihe der Kernstifte 6 mit ihren in den Schlüsselkanal 7 ragenden Abtastnocken 9. Ferner gezeigt ist das Sperrelement 12, welches mit seinen Abtastzapfen 11 in der Freigabenut 10 der Kernstifte 6 aufgenommen werden kann.

Fig. 4 ist eine weitere Ansicht eines Zylinderkernstifts 4 sowie zweier Kernstifte 6, wobei ebenfalls zur größeren Klarheit das umliegende Zylinderschloss nicht gezeigt ist. Wie in dieser Ansicht ersichtlich sind die Abtastnocken 9 derart angeordnet, dass sie am Zylinderkernstift 4 ohne Behinderung vorbei bewegt werden können, wodurch sämtliche möglichen Abfragepositionen der Einschnittfräsungen abtastbar sind, ohne dass es zu einer Behinderung der Kernstifte mit den Zylinderkernstiften kommt.

Die Fig. 5 und 6 zeigen den Schlüsselbart eines erfindungsgemäßen Flachschlüssels mit Schlüsselflachseiten 14 und Schlüsselschmalseiten 15. Gezeigt sind jeweils randseitige Einschnittfräsungen 16, mittige Einschnittfräsungen 18 sowie zur Mittellängsebene beabstandete Einschnittfräsungen 17. Im gezeigten Beispiel ergeben sich somit fünf mögliche Abtastpositionen in Querrichtung der Schlüsselschmalseite 15.

Ferner gezeigt ist die jeweilige Abtastposition 19 der Einschnittfräsungen 16, 17. Zur Erhöhung der Sperrsicherheit sind diese Abtastpositionen 19 in einem nebeneinander liegenden Bereich in Längsrichtung des Schlüssels versetzt angeordnet.

Um die Sicherheit gegen Nachmachen zu erhöhen, sind die Sprungtiefen, das heißt die unterschiedlichen möglichen Tiefen der Einschnittfräsungen, der randseitigen Einschnittfräsungen gegenüber den mittigen Einschnittfräsungen in ihrer Tiefe zueinander versetzt. Bei den näher an der Mittellängsebene gelegenen Einschnittfräsungen können drei bis fünf verschiedene Tiefen vorgesehen sein, wobei zwischen den einzelnen Abtastpostitionen jeweils ein Sprung von 0,5 mm im gezeigten Ausführungsbeispiel vorgesehen ist. Die randseitig gelegenen Einschnittfräsungen können ebenfalls fünf verschiedene Tiefen aufweisen, wobei der Sprung zwischen zwei Abtastpositionstiefen 0,75 mm beträgt. Bei den angegebenen Anzahlen der möglichen Tiefen zählt auch der Schlüsselrücken mit einer Tiefe von 0 als eine Abtastposition.

Als weiteres Merkmal am erfindungsgemäßen Flachschlüssel ist zumindest eine Einschnittfräsung 18 von jeweils zwei Rippen 20 verbleibenden Schlüsselmaterials verdeckt.

Weiteres Merkmal des Schlüssel ist es, dass die Einlaufschräge 21 für die Kernstifte 6 im Bezug auf die Längsachse des Schlüssels einen steileren Winkel aufweist als die Einlaufschräge 22 für die Zylinderkernstifte 4. Die Einlaufschräge 21 beginnt dabei auch näher an der Mitte der Schlüsselspitze 23, um das Auflaufen der Abtastnocken 9 der Kernstifte 6 zu erleichtern.

Figur 7 zeigt einen schematischen Längsschnitt durch einen Zylinderkern 2 mit einem Schlüsselkanal 7. An der Einschuböffnung befindet sich eine Steuerschräge 24, welche mit Steuerradien 25, 26 zusammenwirkt und beim Anstecken des Schlüssels für eine einfache und richtige Zentrierung des Schlüssels sorgt.

Figur 8 zeigt eine perspektivische Detailansicht der Schlüsselspitze 23 eines erfindungsgemäßen Flachschlüssels. Für das bessere Zentrierverhalten des Flachschlüssels sind an der Schlüsselspitze 23 Steuerradien 25 und 26 vorgesehen, welche beim Anstecken des Schlüssels dafür sorgen, dass die Steuerfläche 24 den Radien entlang gleitet und somit der Schlüssel korrekt zentriert wird.

## Patentansprüche

1. Zylinderschloss mit Zylinderkern (2) und Gehäuse (1), in dem federbelastete Zuhaltestifte, umfassend Gehäusestifte (3) und Zylinderkernstifte (4), zum Abfragen von am Schlüssel befindlichen Einschnittfräsungen (17, 18) vorgesehen sind, wobei die Zylinderkernstifte (4) an dem in den Schlüsselkanal (7) ragendenden Ende als Abtastfortsätze (8) ausgebildet sind, die schmäler als der Durchmesser des Zylinderkernstifts (4) sind und in Längsrichtung des Schlüsselkanals (7) ausgerichtet sind, wobei zumindest zwei Zylinderkernstifte (4) voneinander unterschiedliche entweder mittig entlang der Mittellängsebene des Schlüsselkanals (7) oder links oder rechts parallel in einem Abstand versetzt dazu angeordnete Abtastfortsätze (8) aufweisen, welche zum Abtasten von Einschnittfräsungen (17, 18) an der/den Schlüsselschmalseite/n (15) vorgesehen sind, **dadurch gekennzeichnet, dass** zu mindestens einer Seite des Schlüsselkanals (7) in etwa parallel angeordnete Kernstiftbohrungen mit darin verschiebbaren federnd vorgespannten Kernstiften (6) vorgesehen sind, wobei die Kernstifte (6) in den Schlüsselkanal (7) ragende und in einem Abstand von der Mittellängsebene endende Abtastnocken (9) aufweisen, welche zum Abtasten von Einschnittfräsungen (16) an der/den Rändern der Schlüsselschmalseite/n (15) vorgesehen sind, wobei der Abstand der Abtastnocken (9) von der Mittellängsebene größer ist als der Abstand der links oder rechts der Mittellängsebene versetzt angeordneten Abtastfortsätze (8) der Zylinderkernstifte (4), wobei die Abtastnocken (9) in Längsrichtung des Schlüsselkanals mit Bezug zu dem jeweils nächstliegenden Abtastfortsatz (8) minimal versetzt sind.

2. Zylinderschloss nach Anspruch 1, **dadurch gekennzeichnet, dass** die Kernstifte (6) an seinen vom Schlüsselkanal (7) abgewandten Flanken wenigstens eine Freigabenut (10) für den Eingriff eines Abtastzapfens (11) eines Sperrelements (12) aufweisen, und wobei das Sperrelement (12) einer Rastausnehmung (13) des Zylindergehäuses (1) zugeordnet ist.

3. Zylinderschloss nach Anspruch 1, **dadurch gekennzeichnet, dass** an mindestens einer Seite des Schlüsselkanals (7) je eine Reihe von Kernstiften (6) mit Abtastnocken (9) vorgesehen ist, wobei in einer Reihe an einer Seite des Schlüsselkanals (7) mindestens zwei, bevorzugt fünf Kernstifte (6) mit Abtastnocken (9) angeordnet sind.

4. Zylinderschloss nach Anspruch 1 oder 2, **dadurch gekennzeichnet, dass** im Bereich einer Abtastposition (19) zumindest ein Zylinderkernstift (4) und ein Kernstift (6) mit Abtastnocke (9), bevorzugt zwei Kernstifte (6) mit Abtastnocken (9) angeordnet sind, wodurch das Schloss dazu geeignet ist, dass im Bereich dieser Position zumindest zwei, bevorzugt drei Einschnittfräsungen (16, 17, 18) an der/den Schlüsselschmalseite/n (15) abtastbar sind.

5. Zylinderschloss nach einem der Ansprüche 1 bis 3, **dadurch gekennzeichnet, dass** die Abtastfortsätze (8) der Zylinderkernstifte (4) als Stege ausgebildet sind, die in einem Normalabstand, parallel zur Mittellängsebene oder mittig entlang der Mittellängsebene anordbar sind.

6. Zylinderschloss nach einem der Ansprüche 1 bis 5, **dadurch gekennzeichnet, dass** die Zylinderkernstifte (4) seitlich Fortsätze aufweisen, welche in entsprechenden Nuten im Zylinderkern (2) angeordnet sind, wodurch das Verdrehen der Zylinderkernstifte (4) verhindert ist.

7. Zylinderschloss nach einem der Ansprüche 1 bis 6, **dadurch gekennzeichnet, dass** der Schlüsselkanal (7) an seiner Einschuböffnung eine Steuerschräge (24) aufweist, welche in einem Winkel größer als 0° und kleiner 90° zur Senkrechten angeordnet ist, und welche eingerichtet ist um mit an der Schlüsselspitze (23) befindlichen Steuerradien (25, 26) zusammenzuwirken.

8. Flachschlüssel für ein Zylinderschloss nach einem der Ansprüche 1 bis 7, wobei der Flachschlüssel vorzugsweise als Wendeschlüssel mit zwei Schlüsselflachseiten (14) und zwei Schlüsselschmalseiten (15) ausgebildet ist, und wobei der Flachschlüssel unterschiedlich tiefe Einschnittfräsungen (16, 17, 18) an zumindest einer Schlüsselschmalseite (15), bevorzugt an zwei Schlüsselschmalseiten (15) und gegebenenfalls weitere Steuerflächen, Einkerbungen oder Steuerbahnen an den Schlüsselflachseiten (14) aufweist, wobei in Querrichtung der Schlüsselschmalseite zumindest drei unterschiedliche Einschnittfräsungsbereiche vorgesehen sind, wobei die Einschnittfräsungen (16, 17, 18) schmäler als die Schlüsselschmalseite (15) sind und entweder mittig oder in einem Normalabstand parallel zur Mittellängsebene des Schlüssels angeordnet sind, wobei im Bereich einer Abtastposition (19) zumindest drei Einschnittfräsungen (16, 17, 18) in Querrichtung des Schlüssels nebeneinander angeordnet sind, **dadurch gekennzeichnet, dass** die Abtastpositionen (19) der randseitig gelegenen Einschnittfräsungen (16) in Bezug zu den näher an der Mittellängsebene gelegenen Einschnittfräsungen (17, 18) zueinander in Längsrichtung des Schlüssels minimal versetzt sind.

9. Flachschlüssel nach Anspruch 8, **dadurch gekennzeichnet, dass** zumindest drei, vorzugsweise fünf voneinander in ihrem Normalabstand zur Mittellängsebene unterschiedliche, gegebenenfalls sich überschneidende Einschnittfräsungen (16, 17, 18) vorgesehen sind.

10. Flachschlüssel nach Anspruch 9, **dadurch gekennzeichnet, dass** die randseitig gelegenen Einschnittfräsungen (16) in ihrer Breite schmäler als die näher an der Mittellängsebene gelegenen Einschnittfräsungen (17, 18) sind.

11. Flachschlüssel nach einem der Ansprüche 8 bis 10, **dadurch gekennzeichnet, dass** die Einschnittfräsungen (16, 17, 18) eine Steuerfläche in Form eines Kreisbogenabschnittes aufweisen.

12. Flachschlüssel nach einem der Ansprüche 8 bis 10, **dadurch gekennzeichnet, dass** zumindest eine Einschnittfräsung (17, 18) von zwei Rippen (20) verbleibenden Schlüsselmaterials seitlich verdeckt ist.

13. Flachschlüssel nach einem der Ansprüche 8 bis 11, **dadurch gekennzeichnet, dass** mehrere, vorzugsweise fünf Einschnittfräsungen (16) an einem Rand der Schlüsselschmalseite in Form einer Steuerkurve angeordnet sind.

14. Flachschlüssel nach Anspruch 12, **dadurch gekennzeichnet, dass** die Steuerkurve der randseitig gelegenen Einschnittfräsungen (16) eine Einlaufschräge (21) an der Schlüsselspitze aufweist, welche in Bezug zur Längsachse einen größeren Winkel aufweist als die Einlaufschräge (22) der näher an der Mittellängsebene gelegenen Steuerflächen, und dass ihr schlüsselspitzenseitiges Ende nahe der Längsachse des Schlüssels gelegen ist.

15. Flachschlüssel nach einem der Ansprüche 8 bis 14, **dadurch gekennzeichnet, dass** an der Schlüsselspitze (23), Steuerradien (25, 26) vorgesehen sind, welche eingerichtet sind, um mit einer Steuerschräge (24) an der Einschuböffnung des Zylinderschlosses zusammenzuwirken und somit die richtige Zentrierung des Flachschlüssels beim Einschieben verbessern.

## Claims

1. A cylinder lock having a cylinder core (2) and a housing (1) in which spring-loaded tumbler pins comprising housing pins (3) and cylinder core pins (4) are provided for sensing milled incisions (17, 18) located on the key, wherein the cylinder core pins (4) are formed on the end protruding into the key way (7) as sensing extensions (8) which are narrower than the diameter of the cylinder core pin (4) and which are oriented in the longitudinal direction of the key way (7), wherein at least two cylinder core pins (4) have sensing extensions (8) which are different from one another and which are arranged either centrally along the central longitudinal plane of the key way (7) or offset at a distance in parallel thereto on the left or right, said extension projections being provided for sensing milled incisions (17, 18) on the key narrow side (s) (15), **characterised in that** core pin bores which are arranged approximately parallel on at least one side of the key way (7) are provided, said core pin bores having resiliently pretensioned core pins (6) which are displaceable therein, wherein the core pins (6) have sensing cams (9) protruding into the key way (7) and terminating at a distance from the central longitudinal plane, said sensing cams being provided for sensing milled incisions (16) on the edge(s) of the key narrow side(s) (15), wherein the distance of the sensing cams (9) from the central longitudinal plane is greater than the distance of the sensing extensions (8) of the cylinder core pins (4) arranged offset to the left or right of the central longitudinal plane, wherein in the longitudinal direction of the key way the sensing cams (9) are offset to a minimum relative to the respective adjacent sensing extension (8).

2. The cylinder lock according to claim 1, **characterised in that** the core pins (6) comprise at least one release groove (10) on the flanks thereof remote from the key way (7) for the engagement of a sensing spigot (11) of a locking element (12) and wherein the locking element (12) is assigned to a latching recess (13) of the cylinder housing (1).

3. The cylinder lock according to claim 1, **characterised in that** one respective row of core pins (6) having sensing cams (9) is provided on at least one side of the key way (7), wherein at least two, preferably five, core pins (6) having sensing cams (9) are arranged in a row on one side of the key way (7).

4. The cylinder lock according to claim 1 or 2, **characterised in that** at least one cylinder core pin (4) and a core pin (6) having a sensing cam (9), preferably two core pins (6) having sensing cams (9), are arranged in the region of a sensing position (19), whereby the lock is designed such that in the region of this position at least two, preferably three, milled incisions (16, 17, 18) are able to be sensed on the key narrow side (s) (15) .

5. The cylinder lock according to one of claims 1 to 3, **characterized in that** the sensing extensions (8) of the cylinder core pins (4) are configured as projections which are able to be arranged at a normal distance, parallel to the central longitudinal plane or centrally along the central longitudinal plane.

6. The cylinder lock according to one of claims 1 to 5, **characterized in that** the cylinder core pins (4) have lateral extensions which are arranged in corresponding grooves in the cylinder core (2), whereby the twisting of the cylinder core pins (4) is prevented.

7. The cylinder lock according to one of claims 1 to 6, **characterised in that** the key way (7) at its insertion opening comprises a control chamfer (24) which is arranged at an angle which is greater than 0° and less than 90° to the vertical and which is designed to cooperate with control radii (25, 26) located on the key tip (23).

8. A flat key for a cylinder lock according to one of claims 1 to 7, wherein the flat key is preferably configured as a reversible key with two key flat sides (14) and two key narrow sides (15), and wherein the flat key has milled incisions (16, 17, 18) of variable depth on at least one key narrow side (15), preferably on two key narrow sides (15), and optionally further control surfaces, indentations or control tracks on the key flat sides (14), wherein in the transverse direction of the key narrow side at least three different milled incision regions are provided, wherein the milled incisions (16, 17, 18) are narrower than the key narrow side (15) and are arranged either centrally or at a normal distance parallel to the central longitudinal axis of the key, wherein in the region of a sensing position (19) at least three milled incisions (16, 17, 18) in the transverse direction of the key are arranged adjacent to one another, **characterised in that** in the longitudinal direction of the key the sensing positions (19) of the milled incisions (16) located on the edge side are offset to one another to a minimum extent relative to the milled incisions (17, 18) located closer to the central longitudinal plane.

9. The flat key according to claim 8, **characterised in that** at least three, preferably five, milled incisions (16, 17, 18) are provided, said milled incisions being different from one another at their normal distance from the central longitudinal plane and optionally overlapping one another.

10. The flat key according to claim 9, **characterised in that** the milled incisions (16) located on the edge side are narrower in their width than the milled incisions (17, 18) located closer to the central longitudinal plane.

11. The flat key according to one of claims 8 to 10, **characterised in that** the milled incisions (16, 17, 18) have a control surface in the form of a circular arc portion.

12. The flat key according to one of claims 8 to 10, **characterised in that** at least one milled incision (17, 18) is covered to the side by two ribs (20) of the remaining key material.

13. The flat key according to one of claims 8 to 11, **characterised in that** a plurality of milled incisions (16), preferably five milled incisions, are arranged on an edge of the key narrow side in the form of a control cam.

14. The flat key according to claim 12, **characterised in that** the control cam of the milled incisions (16) located on the edge side has a lead-in chamfer (21) on the key tip which has a greater angle relative to the longitudinal axis than the lead-in chamfer (22) of the control surfaces located closer to the central longitudinal plane, and **in that** the end thereof on the key tip side is located in the vicinity of the longitudinal axis of the key.

15. The flat key according to one of claims 8 to 14, **characterised in that** control radii (25, 26) are provided on the key tip (23), said control radii being designed to cooperate with a control chamfer (24) at the insertion opening of the cylinder lock and thus improve the correct centring of the flat key during insertion.

## Revendications

1. Serrure à barillet avec une âme de barillet (2) et un boîtier (1), dans lequel sont prévus des tiges d'arrêt, comprenant des tiges de boîtier (3) et des tiges d'âme de barillet (4), pour palper des fraisages d'entaille (17, 18) se trouvant sur la clé, les tiges d'âme de barillet (4) étant conçues sur l'extrémité saillant dans le canal de clé (7) en tant que prolongements de palpage (8) qui sont plus étroits que le diamètre de la tige d'âme de barillet (4) et qui sont orientés dans la direction longitudinale du canal de clé (7), au moins deux tiges d'âme de barillet (4) comportant des prolongements de palpage (8) différents, soit placés au centre, le long du plan longitudinal médian du canal de clé (7) ou à gauche ou à droite, à la parallèle, en étant déportés avec un écart par rapport à celles-ci, lesquels sont prévus pour palper des fraisages d'entailles (17, 18) sur le/les côté(s) étroit(s) (15) de la clé étant prévues, **caractérisée en ce que** vers au moins un côté du canal de clé (7) sont prévus des perçages de tige d'âme placées approximativement à la parallèle avec des tiges d'âme (6) qui y sont précontraintes de manière élastiquement déplaçable, les tiges d'âme (6) comportant des cames de palpage (9) saillant dans le canal de clé (7) et se terminant avec un écart par rapport au plan longitudinal médian, lesquels sont prévus pour palper des fraisages d'entailles (16) sur le/les bord(s) du/des côté (s) étroit(s) (15), l'écart entre les cames de palpage (9) et le plan longitudinal médian étant supérieur à l'écart entre les prolongements de palpage (8) des tiges d'âme de barillet (4) placés avec un déport à gauche ou à droit du plan longitudinal médian, les cames de palpage (9) étant déportées d'un minimum dans la direction longitudinale du canal de clé, en rapport au prolongement de palpage (8) respectivement le plus proche.

2. Serrure à barillet selon la revendication 1, **caractérisée en ce que** sur leurs flancs opposés au canal de clé (7), les tiges d'âme (6) comportent au moins une rainure de libération (10) pour l'engagement d'un tenon de palpage (11) d'un élément de blocage (12) et l'élément de blocage (12) étant associé à un évidement d'enclenchement (13) du boîtier de barillet (1).

3. Serrure à barillet selon la revendication 1, **caractérisée en ce que** sur au moins un côté du canal de clé (7), il est prévu chaque fois une rangée de tiges d'âme (6) avec des cames de palpage (9), dans une rangée sur un côté du canal de clé (7) étant placées au moins deux, de préférence cinq tiges d'âme (6) avec des cames de palpage (9).

4. Serrure à barillet selon la revendication 1 ou 2, **caractérisée en ce que** dans la zone d'une position de palpage (19) sont placées au moins une tige d'âme de barillet (4) et une tige d'âme (6) avec came de palpage (9), de préférence, deux tiges d'âme (6) avec cames de palpage (9), suite à quoi, la serrure est apte à ce que dans la zone de ladite position au moins deux, de préférence trois fraisages d'entailles (16, 17, 18) soient palpables sur le/les côté(s) étroit(s)(15) de la clé.

5. Serrure à barillet selon l'une quelconque des revendications 1 à 3, **caractérisée en ce que** les prolongements de palpage (8) des tiges d'âme de barillet (4) sont conçus en tant que barrettes, qui peuvent être placées avec un écart normal, à la parallèle du plan longitudinal médian ou au centre, le long du plan longitudinal médian.

6. Serrure à barillet selon l'une quelconque des revendications 1 à 5, **caractérisée en ce que** les tiges d'âme de barillet (4) comportent latéralement des prolongements, lesquels sont placés dans des rainures correspondantes dans l'âme de barillet (2), suite à quoi, la rotation des tiges d'âme de barillet (4) est empêchée.

7. Serrure à barillet selon l'une quelconque des revendications 1 à 6, **caractérisée en ce que**, sur son ouverture d'enfoncement, le canal de clé (7) comporte une inclinaison de commande (24) qui est placée sous un angle supérieur à 0° et inférieur 90° par rapport à la verticale et qui est aménagée pour coopérer avec des rayons de commande (25, 26) se trouvant sur la pointe de la clé (23).

8. Clé plate pour une serrure à barillet selon l'une quelconque des revendications 1 à 7, la clé plate étant conçue de préférence sous la forme d'une clé réversible avec deux faces plates (14) de clé et deux côtés étroits (15) de clé et la clé plate comportant sur au moins un côté étroit (15) de clé, de préférence sur deux côtés étroits (15) de clé des fraisages d'entailles (16, 17, 18) de différentes profondeurs et le cas échéant, des surfaces de commande, des gorges ou pistes de commande supplémentaires sur les faces plates (14) de clé, dans la direction longitudinale, du côté étroit de la clé étant prévues au moins trois différentes zones de fraisages d'entailles, les fraisages d'entailles (16, 17, 18) étant plus étroits que le côté étroit (15) de la clé et étant placés soit au centre ou avec un écart normal, à la parallèle du plan longitudinal médian de la clé, dans la zone d'une position de palpage (19) au moins trois fraisages d'entailles (16, 17, 18) étant placés côte à côte dans la direction transversale de la clé, **caractérisée en ce que** les positions de palpage (19) des fraisages d'entailles (16) situés sur le bord sont déportées d'un minimum les uns par rapport aux autres dans la direction longitudinale de la clé, en rapport aux fraisages d'entailles (17, 18) plus proches du plan longitudinal médian.

9. Clé plate selon la revendication 8, **caractérisée en ce qu'**il est prévu au moins trois, de préférence cinq fraisages d'entailles (16, 17, 18) différents les uns des autres au niveau de leur écart normal par rapport au plan longitudinal médian, se recoupant le cas échéant.

10. Clé plate selon la revendication 9, **caractérisée en ce qu'**au niveau de leur largeur, les fraisages d'entailles (16) situés au bord sont plus étroits que les fraisages d'entailles (17, 18) plus proches du plan longitudinal médian.

11. Clé plate selon l'une quelconque des revendications 8 à 10, **caractérisée en ce que** les fraisages d'entailles (16, 17, 18) comportent une surface de commande sous la forme d'un segment d'arc de cercle.

12. Clé plate selon l'une quelconque des revendications 8 à 10, **caractérisée en ce qu'**au moins un fraisage d'entaille (17, 18) est recouvert latéralement par deux nervures (20) de matière de clé résiduelle.

13. Clé plate selon l'une quelconque des revendications 8 à 11, **caractérisée en ce que** plusieurs, de préférence cinq fraisages d'entailles (16) sont placés sur un bord du côté étroit de clé, sous le forme d'une courbe de commande.

14. Clé plate selon la revendication 12, **caractérisée en ce que** la courbe de commande des fraisages d'entailles (16) situés au bord comporte une inclinaison d'attaque (21) sur la pointe de la clé, laquelle présente, en rapport à l'axe longitudinal un angle supérieur à celui de l'inclinaison d'attaque (22) des surfaces de commande plus proches du plan longitudinal médian et **en ce que** leur extrémité du côté pointe de la clé se situe à proximité de l'axe longitudinal de la clé.

15. Clé plate selon l'une quelconque des revendications 8 à 14, **caractérisée en ce que** sur la pointe de la clé (23) sont prévus des rayons de commande (25, 26) lesquels sont aménagés pour coopérer avec une inclinaison de commande (24) sur l'ouverture d'enfoncement de la serrure à barillet et améliorent ainsi le bon centrage de la clé plate lors de l'introduction.
